# EUROPÄISCHE PATENTSCHRIFT

(11) **EP 1 091 088 B1**
(45) Veröffentlichungstag und Bekanntmachung des Hinweises auf die Patenterteilung: **04.01.2006**
(21) Anmeldenummer: 00119157.6
(22) Anmeldetag: 05.09.2000
(51) Int. Cl.: E21F 16/02

(54) **Tunnelentwässerungseinrichtung**
Tunnel drainage system
Système de drainage pour tunnels

(30) Priorität: 05.10.1999 DE 19947842; 17.12.1999 DE 19960988
(43) Veröffentlichungstag der Anmeldung: 11.04.2001
(73) Patentinhaber: ED. ZÜBLIN AG, D-70567 Stuttgart (DE)
(72) Erfinder: Schömig, Edgar, 70569 Stuttgart (DE); Kirschke, Dieter, Prof., 76275 Ettlingen (DE)

(56) Entgegenhaltungen:
- CH-A- 689 452
- DE-U- 29 500 454
- JP-A- 57 054 700
- PATENT ABSTRACTS OF JAPAN vol. 1999, no. 11, 30. September 1999 (1999-09-30) & JP 11 173093 A (KAJIMA CORP), 29. Juni 1999 (1999-06-29)

## Beschreibung

### Technisches Gebiet

Die Erfindung betrifft den Schutz von Tunneln gegen Bergwasser.

### Stand der Technik

Es ist bekannt, an der Tunnelwand' etwas unterhalb der Fahrebene Tunnellängsentwässerungseinrichtungen anzulegen, um Bergwasser, welches von außerhalb der Tunnelschale in den Tunnel drückt, aufzufangen und abzuleiten, um dadurch Schädigungen des Tunnelmaterials zu vermeiden.
Hierzu werden gewöhnlich geschlitzte Drainagerohre mit ihrem unteren Teil in Beton eingebettet und der obere Teil mit Porenbeton, der wasserdurchlässig ist, überhäuft.
Die am Fuß eines Tunnelgewölbes verlaufende Drainageleitung wird üblicherweise folgendermaßen eingebaut (siehe Fig. 4, Stand der Technik):
1.) Sichern des Tunnels durch Spritzbeton (11)
2.) Herstellen des Unterbetons (12) als Sauberkeitsschicht
3.) Herstellen der Sohlplatte (15) mit einbetoniertem Anschlußband (16) und daran angeschweißtem Anschlußlappen (17) für die Abdichtung
4.) Verlegen des Drainagerohres (2)
5.) Einbau von Filterbeton (18)
6.) Einbau der Abdichtung aus Kunststoffdichtungsbahnen (7, KDB), die am unteren Rand vermittels des Anschlußlappens (17) mit dem Anschlußband (16) verschweißt werden
7.) Herstellung des Gewölbebetons (19)

Diese Bauweise hat folgende Nachteile:
- Das Einbetonieren des Anschlußbandes und dessen spätere Verbindung mit der Abdichtung ist aufwendig
- Das Einbringen und Profilieren des Filterbetons ist aufwendig
- Das Verlegen und Befestigen der Abdichtung über dem Filterbeton und das genaue Ablängen der Bahnen für den Anschluß an das einbetonierte Anschlußband sind aufwendig
- Der zementhaltige Filterbeton gefährdet bereits bei seinem Einbau die spätere Wirksamkeit des Drainagerohres, indem die Zementsuspension in die Drainageschlitze eindringt und diese verschließt
- Der Zementgehalt des Filterbetons wird später durch das hindurchsickernde Wasser gelöst und danach in den Schlitzen des Drainagerohres oder im Drainagerohr selbst wieder als Kalk abgelagert. Neben dem eventuell sowie-so im Bergwasser gelösten Kalk und dem Kalk im Spritzbeton ist dies eine weitere, aber vermeidbare, Ursache für schädliche Kalkabscheidungen.

Üblicherweise wird die Funktionsfähigkeit einer Drainage durch regelmäßiges Spülen sichergestellt (zeit- und kostenintensiv)
Aus der DE 295 00 454 U 1 wiederum ist eine Tunnellängsentwässerungseinrichtung bekannt, bei der dem Zusetzen der Drainagerohre durch Saugleitungen abgeholfen wird.

### Aufgabe der Erfindung

Aufgabe der Erfindung ist es, die vorgenannten Nachteile zu vermeiden, und eine Tunnellängsentwässerung auf einfache Weise bereits dergestalt anzulegen, daß ohne weitere Hilfsmittel eine hohe Sicherheit gegen Zusetzen besteht.

### Darstellung der Erfindung

Die Aufgabe wird durch die im Kennzeichen des Anspruchs 1 angegebenen Merkmale gelöst.
Wesentlich ist hierfür die Verwendung eines grobgeschlitzten oder grobgelochten Rohres (etwa 5 bis 6 mm weite Schlitze bzw. Löcher), welches mit Kies umschüttet wird. Um gleichzeitig die Kiesschüttung zu begrenzen, wird parallel zum Rohr und in etwa senkrecht stehend eine Kunststoffwand aufgestellt, die in etwa die Höhe der Kiesschicht hat. Der Abstand des Rohres zu dieser Kunststoffwand ist so groß, daß der Kies beim Auffüllen der Kiesschicht zwischen Rohr und Wand fallen kann.
Um die Verlegegeschwindigkeit und -genauigkeit zu erhöhen, wird das Rohr mit dem Wandteil über eine Kunststoffbodenplatte verbunden.
Die Verbindungen zwischen Rohr, Bodenplatte und Wandteil können fest ausgeführt sein, z. B., in dem die Teile nachträglich miteinander verschweißt werden, oder schon bei der Herstellung im Extrusionsverfahren als ein Stück gefertigt sind. Die erfindungsgemäße Drainage kann dann als Ganzes verlegt und dann nur noch mit Kies gefüllt werden.

Es ist aber auch möglich, die Teile Rohr, Bodenplatte und Wandteil oder die Kombinationen Rohr + Bodenplatte und Wandteil oder, bevorzugt, Rohr und Bodenplatte + Wandteil getrennt herzustellen und erst bei der Installation im Tunnel miteinander lösbar oder fest zu verbinden. Eine lösbare Verbindung kann z. B. durch Ausnehmungen im einen Teil erfolgen, in die passende Gegenstücke des anderen Teiles eingesteckt werden.
Die erfindungsgemäße Drainagevdrrichtungen wird bevorzugt in handgerechten Längen, also z. B. 4 bis 8 Metern, gefertigt und weist dann an ihren Längsenden Verbindungsstücke auf, die es erlauben, die einzelnen Stücke nachher im Tunnel miteinander zu verbinden. Hierzu überlappen die einzelnen Verbindungsstücke einander bevorzugt.
Bevorzugt ist es auch, die überlappenden Stücke zu verkleben oder zu verschweißen und damit abzudichten.

In einem speziellen Beispiel wird folgende Ausführung gewählt:
- Die Abdichtung wird ohne Abwinkelung an der Spritzbetonsicherung heruntergeführt . Auf eine exakte Ablängung kommt es nicht an
- Ersatz des Filterbetons durch Kies ohne Zementzusatz, Verzicht auf die obere Abschrägung
- Das Einbetonieren eines Anschlußbandes entfällt. Auf den dichten Anschluß der Kunststoffdichtungsbahnen an die Sohlplatte wird verzichtet. Der einzige Zweck dieses Anschlusses ist die Verhinderung des Zubetonierens des Filterkörpers einschließlich Drainagerohres bei der Herstellung des Gewölbes und bei späteren Zementverpressungen zwischen Kunststoffdichtungsbahn und Gewölbe ("Firstspaltverpressung"). Dieser Zweck kann auch auf andere Weise erreicht werden, z. B. durch Abdecken des Filterkörpers mit einem gegen Zementsuspension dichten Vlies
- Da der Filterkörper oben nicht abgeschrägt mit steiler Flanke auslaufen muß, um eine zu schroffe Abwinkelung der Abdichtung zu vermeiden, ist ein Einbau des Filterkieses durch einfaches Einschütten hinter eine Schalung ausreichend
- Diese Schalung wird als stranggepreßtes (extrudiertes) winkelförmiges Kunststoffteil durch Schußbolzen auf dem Unterbeton befestigt. Dies geschieht am besten nach dem Verlegen der Abdichtung.
- Nach dem Aufstellen der Schalung wird das Drainagerohr lagegenau eingebaut und auftriebsicher befestigt
- Dann wird der Filterkies eingefüllt, leicht verdichtet und an der Oberfläche geglättet
- Der Filterkies wird mit einem Vliesstreifen abgedeckt, dessen unterer Rand auf der zur Tunnelachse gewandten Seite des Schalungselementes mit Klebeband befestigt wird. Möglich ist auch ein Einklemmen unter den Fuß des Schalungselementes
- Der obere Rand des Vliesstreifens wird circa eineinhalb Meter über den Filterkörper hochgeführt und dort durch Anschweißen oder Ankleben befestigt
- Jetzt wird die Sohlplatte betoniert, wobei das zuvor zur Begrenzung des Filterkörpers verwendete Schalungselement wiederum als Schalung dient. Das Schalungselement ist verloren und verbleibt in der Sohlkonstruktion. Der Beton wird um ca. 0,3 Meter über die Oberkante des Schalungselementes eingefüllt, er wird dabei durch das auf dem Filterkörper liegende bzw. vor der Abdichtung und Spritzbetonschale hängende Vlies begrenzt. Der über dem Filterkörper liegende Teil der Sohlplatte ist - ebenso wie der darüber befindliche Randbereich des Gewölbes - statisch nicht wirksam, er stellt lediglich die Wiederverfüllung des für den Drainageeinbau erforderlichen Mehrausbruchs des Tunnelquerschnitts dar
- Beim Betonieren des Gewölbes wird das Vlies durch den Betondruck gegen die Abdichtung gepreßt. Dadurch werden mögliche Wege für Injektionsgut bei der Firstspaltverpressung zuverlässig verschlossen, selbst wenn sich die obere Befestigung des Vlieses an der Kunststoffdichtungsbahn gelöst haben sollte.

Die Figuren zeigen eine Ausführungsform der erfindungsgemäßen Bergwasserdrainage, wie sie in einem Tunnel eingesetzt wird.
Fig. 1 zeigt als erstes im Querschnitt die Lage relativ zur Tunnelsohle 15 und zur Tunnelwand.
Fig. 2 zeigt im Schnitt detaillierter den Aufbau der erfindungsgemäßen Vorrichtung. Man sieht, daß das Drainagerohr 2 fast allseitig von Kies 1 umgeben ist. Man erkennt auch ein Kunststoff-Formteil 3, das ein Wandteil und eine Bodenplatte aufweist. Die Bodenplatte wurde bei der Installation der Drainagevorrichtung am darunterliegenden Betonboden befestigt. Das Rohr ist auf der Bodenplatte befestigt (9).

Die Kiesschüttung 1 ist mit einem Geotextil 6 überzogen um zu verhindern, daß Zementschlempe in die Kiesschüttung 1 läuft, wenn nach der Installation der Bergwasserdrainage Beton aufgebracht wird.
Fig. 3 zeigt im Schnitt eine Variante, bei der Bodenplatte und Wandteil als ein Formteil 3 durch Extrusion hergestellt wurden und das Drainagerohr 2 nach Befestigung dieses Formteils 3 in eine passende Ausnehmung desselben hineingedrückt wird. Die Figur stellt aber auch den Fall dar, daß Wandteil und Bodenplatte nur an einer oder mehreren Stellen Halterungen für das Rohr 2 aufweisen, wie sie im Schnitt dargestellt ist, und daß das Rohr 2 zwischen diesen Halterungen frei und ungehalten verläuft und dort dann auch vollständig von Kies umhüllt ist, so daß eine größere Drainageoberfläche zur Verfügung steht.
Fig. 4 zeigt eine Bergwasserdrainage nach Stand der Technik.

### Legende

- 1: Filterkies
- 2: Drainagerohr
- 3: Kunststoff-Formteil
- 4: Längsentwässerung
- 5: ungebundene Drainage/Tragschicht
- 6: Geotextil
- 7: Abdichtung
- 8: Noppenbahn (optional)
- 9: Befestigung (Dübel)
- 10: Abdichtungsträger
- 11: Spritzbeton
- 12: Unterbeton
- 13: Tragschichtdrainage
- 14: Löschwasserleitung
- 15: Sohlplatte
- 16: Anschlußband
- 17: Anschlußlappen
- 18: Filterbeton
- 19: Gewölbebeton

## Patentansprüche

1. Bergwasserdrainage längs einer Tunnelwandung,
**dadurch gekennzeichnet, daß** sie mindestens aus folgenden Kunststoffteilen oder Formteilen aus anderen Materialien besteht:
a.) einem Drainagerohr (2) parallel zur Tunnelwandung
b.) einer Bodenplatte unter dem Drainagerohr (2), die am darunter befindlichen Boden befestigt werden kann, und
c.) einem Wandteil, welches zur Tunnelinnenseite gewandt ist und, etwa senkrecht auf der Bodenplatte stehend, das zwischen Wandteil und Tunnelwandung befindliche Drainagerohr (2) überragt,
und daß die einzelnen Kunststoffteile oder Formteile aus anderen Materialien miteinander verbunden sind oder miteinander verbindbar sind.

2. Vorrichtung nach Anspruch 1,
**dadurch gekennzeichnet, daß** zwischen Wandteil und Drainagerohr (2) ein Abstand vorhanden ist, der größer ist, als der durchschnittliche Durchmesser des Filterkornes.

3. Vorrichtung nach Anspruch 1,
**dadurch gekennzeichnet, daß** Bodenplatte und Wandteil ein fertiges Formteil bilden (3), in welches das Drainagerohr (2) über Halterungen eingelegt wird.

4. Vorrichtung nach Anspruch 1,
**dadurch gekennzeichnet, daß** Bodenplatte und Wandteil ein fertiges Formteil (3) bilden, an welchem das Drainagerohr (2) später angeklebt oder angeschweißt wird.

5. Vorrichtung nach mindestens einem der Ansprüche 1 bis 4,
**dadurch gekennzeichnet, daß** das Drainagerohr (2) Schlitze bzw. Lochungen von mindestens 4 mm Breite aufweist.

6. Bergwasserdrainage nach mindestens einem der Ansprüche 1 bis 5,
**dadurch gekennzeichnet, daß** eine Vorrichtung nach mindestens einem der Ansprüche 1 bis 5 zwischen Tunnelwandung und Wandteil bis etwa zur Höhe des Wandteils mit Kies (1) aufgefüllt ist.

## Claims

1. Mountain water drainage system along a tunnel wall
**characterized in that** it consists of at least the following plastic parts or formed parts made of other materials:
a) a drainage pipe (2) parallel to the tunnel wall,
b) a base plate which is underneath the drainage pipe (2) and which can be attached to the underlying base, and
c) a wall part which is turned towards the inner side of the tunnel and which, standing approximately vertically on the base plate, rises higher than the drainage pipe (2) located between the wall part and the tunnel wall,
and **in that** the individual plastic parts or formed parts made of other materials are interconnected or interconnectable.

2. Arrangement according to claim 1,
**characterized in that** a space existing between the wall part and the drainage pipe (2) is larger than the average diameter of the filter grain.

3. Arrangement according to claim 1,
**characterized in that** the base plate and the wall part constitute a finished formed part (3) into which the drainage pipe (2) is placed via holding means.

4. Arrangement according to claim 1,
**characterized in that** the base plate and the wall part constitute a finished formed part (3) onto which the drainage pipe (2) will later be glued or welded.

5. Arrangement according to at least one of claims 1 to 4,
**characterized in that** the drainage pipe (2) is provided with slots or perforations with a minimum width of 4 mm.

6. Mountain water drainage system according to at least one of claims 1 to 5,
**characterized in that** an arrangement according to at least one of claims 1 to 5 is filled with gravel (1) between the tunnel wall and the wall part up to approximately the height of the wall part.

## Revendications

1. Drainage des eaux de massif le long de la paroi d'un tunnel, **caractérisé en ce qu'**il est constitué au moins des pièces suivantes en matière plastique ou de pièces moulées composées d'autres matériaux :
a.) un tuyau de drainage (2) parallèle à la paroi du tunnel
b.) une plaque en béton sous le tuyau de drainage (2), qui peut être fixée au sol sous-jacent et,
c.) d'un muret, tourné vers la face intérieure du tunnel et qui, dressé à peu près à la verticale de la plaque au sol, dépasse le tuyau de drainage situé entre la cloison et la paroi du tunnel (2),
et qui relie entre elles les différentes pièces de matière plastique ou les pièces moulées composés d'autres matériaux ou qui permet de les relier.

2. Dispositif selon la revendication 1,
**caractérisé en ce qu'**il existe un écart entre le muret et le tuyau de drainage (2), qui est plus grand que le diamètre moyen de la granule filtrante.

3. Dispositif selon la revendication 1,
**caractérisé en ce que** la plaque au sol et le muret constituent une pièce moulée finie (3), dans laquelle le tuyau de drainage (2) est déposé via des supports.

4. Dispositif selon la revendication 1,
**caractérisé en ce que** la plaque de sol et le muret constituent une pièce moulée finie (3), sur laquelle le tuyau de drainage (2) sera ultérieurement collé ou soudé.

5. Dispositif selon au moins une des revendications 1 à 4,
**caractérisé en ce que** le tuyau de drainage (2) présente des fentes ou des perforations d'au moins 4 mm de large.

6. Drainage des eaux du massif selon au moins une des revendications 1 à 5,
**caractérisé en ce qu'**un dispositif selon au moins une des revendications 1 à 5 soit rempli de gravier (1) entre la paroi du tunnel et le muret jusqu'à peu près à la hauteur du muret.
